# EUROPÄISCHE PATENTSCHRIFT

(11) **EP 0 679 505 B1**
(45) Veröffentlichungstag und Bekanntmachung des Hinweises auf die Patenterteilung: **18.08.1999**
(21) Anmeldenummer: 95105580.5
(22) Anmeldetag: 13.04.1995
(51) Int. Cl.: B31F 1/10, B26D 7/26

(54) **Rotations-Werkzeug, insbesondere Querprägewerkzeug für Lagen-Material**
Rotation tool especially transverse embossing tool for layered materials
Outil rotatif, spécialement outil d'emboutissage transversal pour matériau en couches

(30) Priorität: 30.04.1994 DE 4415291
(43) Veröffentlichungstag der Anmeldung: 02.11.1995
(73) Patentinhaber: BIELOMATIK LEUZE GmbH + Co., D-72639 Neuffen (DE)
(72) Erfinder: Bohn, Martin, D-71762 Reutlingen (DE); Scheller, Wolfgang, D-97241 Oberpleichfeld (DE)
(74) Vertreter: Patentanwälte Ruff, Beier, Schöndorf und Mütschele

(56) Entgegenhaltungen:
- EP-A- 0 114 169
- EP-A- 0 318 174
- US-A- 4 020 724
- US-A- 5 088 367
- US-A- 5 221 249

## Beschreibung

Die Erfindung betrifft ein Rotations-Werkzeug nach dem Oberbegriff des Patentanspruches 1. Es kann insbesondere zur Bearbeitung von papierähnlichen Werkstoffen in Maschinen verwendet werden, durch welche das Material im Durchlauf bewegt und gleichzeitig mit dem Werkzeug durch gegenseitige Bewegung an einer oder mehreren Stellen bearbeitet wird, wobei die Stellen parallel zur Arbeits- bzw. Laufebene des Materiales in und/oder quer zur Laufrichtung im Abstand voneinander liegen können.

Solche Bearbeitungen sind insbesondere linienförmig, verändern bzw. verringern oder verdichten den Querschnitt des Materiales und können Perforationen, Lochungen, Prägungen oder dgl., insbesondere jedoch Rillungen sein, welche z.B. als Falzgelenke zum erst auf das Rillen nachfolgenden Falten oder dgl. des Materiales dienen. Das Werkzeug kann dabei nur gleiche oder unterschiedliche Arten der genannten oder anderer Bearbeitungen ausführen.

Das Werkzeug, das als kontinuierlich umlaufendes Rotationswerkzeug ausgebildet sein kann, weist zweckmäßig einen Grundkörper zur bewegbaren bzw. angetriebenen Lagerung in einem Maschinengestell und an diesem ein einziges oder mehrere in Laufrichtung und/oder quer dazu im Abstand voneinander sowie im Arbeitszustand befindliche Arbeitsglieder auf. Mindestens ein Arbeitsglied kann als Werkzeugglied eine oder mehrere in der oben genannten Weise verteilte Arbeitsflächen für den unmittelbaren Eingriff in das Material aufweisen oder mindestens ein Arbeitsglied kann von solchen Arbeitsflächen völlig frei bzw. nicht für den unmittelbaren Eingriff in das Material vorgesehen sein und nur zur Ausfüllung einer Lücke an der Arbeitsseite des Werkzeuges, als Auswucht-Gewicht oder dgl. dienen.

Die US-A-5 088 367 zeigt ein Werkzeug der eingangs genannten Art, bei welchem die Sicherungsflächen durch Senkbohrungen gebildet sind, an welchen sich Köpfe von Schraubbolzen als Sicherungsglieder abstützen. Diese Sicherungsflächen liegen weit ab von den Außenkanten des Arbeitsgliedes.

Ähnlich verhält es sich auch beim Gegenstand der US-A-4 020 724, bei welchem die tellerförmigen Schraubenköpfe nicht vollständig versenkt an vertieften Sicherungsflächen des Arbeitsgliedes anliegen.

Die EP-A-0 318 174 wiederum zeigt Sicherungsflächen, welche durch die Schulterflächen von Senkbohrungen gebildet sind und vollständig innerhalb der Außenumrisse des Arbeitsgliedes liegen.

Schließlich zeigt die US-A-5 221 249 eine Befestigung des Arbeitsgliedes mit Sicherungsgliedern, welche mit geringem Abstand von den Außenkanten des Arbeitsgliedes liegen und entlang dieser Außenkanten verteilt sind.

Der Erfindung liegt die Aufgabe zugrunde, ein Rotations-Werkzeug zu schaffen, bei welchem Nachteile bekannter Ausbildungen vermieden bzw. gegenüber bekannten Ausbildungen Vorteile zu erzielen sind und das insbesondere eine einfache Umstellung für unterschiedliche Bearbeitungen ermöglicht, so daß ein und derselbe Grundkörper für deutlich unterschiedliche Bearbeitungen verwendet werden kann.

Erfindungsgemäß sind die Merkmale nach Patentanspruch 1 vorgesehen. Es ist mindestens ein Arbeitsglied durch einen vom Grundkörper gesonderten Bauteil gebildet, nach seiner und/oder der Fertigstellung des Grundkörpers an diesem befestigt und/oder gegenüber dem Grundkörper bzw. mindestens einem weiteren Arbeitsglied in Stufen und/oder stufenlos lageveränderbar, wobei hierfür zweckmäßig eine zerstörungsfreie Lösung und Festsetzung des Arbeitsgliedes vorgesehen ist.

Dadurch kann das jeweilige Arbeitsglied quer zur Arbeitsebene lös- bzw. auswechselbar und/oder parallel zur Arbeitsebene in mindestens einer Richtung verstell- bzw. umsetzbar sein, um es in eine für die jeweilige Bearbeitung unterschiedliche Arbeitslage gegenüber dem Grundkörper zu bringen. Zum Beispiel kann das Arbeitsglied quer zur und/oder in Laufrichtung umsetzbar bzw. stufenlos verstellbar sein, wobei der Weg der Lageveränderung zweckmäßig größer als die dazu parallele Erstreckung der Arbeitsfläche bzw. eines Arbeitsvorsprunges ist. In der jeweiligen Arbeitslage ist das Arbeitsglied spielfrei bzw. lagestarr gegenüber dem Grundkörper festzusetzen, so daß es z.B. durch Verspannung einen wesentlichen Teil der auf das Bearbeitungswerkzeug wirkenden Biege- und/oder Torsionskräfte aufnimmt.

Sind alle Arbeitsglieder durch vom Grundkörper gesonderte Bauteile gebildet, so kann der Grundkörper für die Arbeitsglieder eine über seine Erstreckung in und/oder quer zur Laufrichtung so durchgehende Tragfläche aufweisen, daß jedes Arbeitsglied an jeder Stelle dieser Tragfläche im wesentlichen gleich gut großflächig abgestützt werden kann. Die z.B. über ihre Länge und ihren Umfang im wesentlichen durchgehend zylindrische Tragfläche kann von Zentrier- und/oder Spannöffnungen durchsetzt sein, die zweckmäßig durch Sacklochbohrungen, wie Zentrierbohrungen mit glattem Umfang, Gewindebohrungen oder dgl. gebildet sind. Im Kern, Zentrum bzw. in allen Bereichen außerhalb der etwa radialen Öffnungen kann der Grundkörper Vollquerschnitte aufweisen. Zweckmäßig sind jeweils eine Vielzahl von gleichen und/oder unterschiedlichen Öffnungen in einer gemeinsamen, zur Drehachse rechtwinkligen Axialebene vorgesehen bzw. in einem Kranz um die Drehachse annähernd gleichmäßig verteilt, so daß der Grundkörper auch ohne zusätzliches Auswucht-Gewicht für sich statisch und dynamisch wenigstens annähernd ausgewuchtet ist.

Zur Verstellung ist zweckmäßig für das jeweilige Arbeitsglied eine vorgespannte bzw. spielfrei vorspannbare Gleitführung vorgesehen, deren ineinandergreifende Gleitflächen, obwohl auch denkbar, nicht versenkt in die Tragfläche des Grundkörpers eingreifen, sondern in dieser Tragfläche und/oder mit Abstand außerhalb dieser Tragfläche, jedoch zweckmäßig gegenüber der größten, vom Grundkörper abgekehrten Außenfläche des Arbeitsgliedes nach innen versetzt sind. Diese Gleitflächen können auch gleichzeitig die einzigen Spannflächen zur Festsetzung des Arbeitsgliedes bilden.

In Ansicht auf die Arbeitsseite des jeweiligen Arbeitsgliedes liegen die zugehörigen Spann-, Führungs-, Befestigungs-, Stell-, Justier- und/oder Zentriermittel vollständig innerhalb der peripheren Außenkontur des Arbeitsgliedes, wobei sie zur Arbeitsseite weniger weit vorstehen als eventuelle Arbeitsflächen und wenigstens teilweise versenkt in die Außenfläche des Arbeitsgliedes eingreifen bzw. dieses durchsetzen.

Weisen die genannten Mittel Bolzen, wie Kopfschrauben mit Gewindeschäften und gegenüber diesen erweiterten Bolzenköpfen oder in Bohrungen anschlagfrei verschiebbare Zentrierstifte auf, so kann das jeweilige Arbeitsglied über den ganzen Umfang sowie die Länge des Grundkörpers kontinuierlich verschoben werden, wenn der jeweilige Bolzen außer Eingriff mit dem Grundkörper bzw. mit dem Arbeitsglied gebracht ist. Ist ein Bolzen drehbar gelagert, so greift seine z.B. durch den Kopf gebildete, ringschulterförmige Stützfläche unter Zwischenlage eines Zwischen- bzw. Distanzgliedes in die Gegenfläche ein, wobei die Stützfläche gegenüber dem Zwischenglied gleitend drehbar ist, so daß eine Drehbewegung des Bolzens nicht zu einer Drehbewegung des Zwischengliedes gegenüber der Gegenfläche führt. Dadurch kann vermieden werden, daß sich beim Drehen des Bolzens das Arbeitsglied gegenüber dem Grundkörper verstellt. Außerdem kann die Gleitreibung zwischen Arbeitsglied und Grundkörper stufenlos beliebig eingestellt werden, so daß eine sehr feinfühlige Verstellung des Arbeitsgliedes durch Druckbelastung an einer von außen frei zugänglich liegenden Außenfläche möglich ist. Die Stellmittel sind zweckmäßig so vorgesehen, daß sie nur bei Stillstand des Werkzeuges betätigt werden können, wobei jedoch die genannten Lageänderungen sowohl vorgenommen werden können, wenn sich das Werkzeug in Arbeitslage in der Maschinenlagerung befindet, als auch, wenn das Werkzeug aus der Maschinenlagerung ausgebaut bzw. von dieser Lagerung getrennt ist.

Bei einer einfachen Ausführungsform ist das jeweilige Arbeitsglied schalensegmentförmig mit Durchgangsöffnungen, die in Längs- und/oder Umfangsrichtung im wesentlichen gleichmäßig verteilt sind. Solche Durchgangsöffnungen können zur jeweils benachbarten, zur Laufrichtung querliegenden äußeren Längskante des Arbeitsgliedes auf voller Weite offen sein, so daß die Spannbolzen bzw. Zwischenglieder radial zu ihrer Achse auch von diesen Außenkanten her eingeführt werden können. In Ansicht auf die Arbeitsseite liegen jedoch die Öffnungen zweckmäßig in Laufrichtung im Abstand von der oder den Arbeitsflächen des Arbeitsgliedes, so daß dieses bzw. seine Stützfläche im Bereich der Arbeitsfläche von Durchbrüchen völlig frei ist. Zweckmäßig sind zwei einander gegenüberliegende Arbeitsglieder verstellbar gelagert, während zwei demgegenüber versetzte bzw. in den Lücken zwischen diesen verstellbaren Arbeitsgliedern einander gegenüberliegende weitere Arbeitsglieder unverstellbar, jedoch auswechselbar befestigt sind. Eines der zuletzt genannten Arbeitsglieder kann in Laufrichtung die kleinste Erstreckung aufweisen bzw. als Auswucht-Gewicht oder dgl. vorgesehen sein und die übrigen Arbeitsglieder können jeweils mindestens eine Arbeitsfläche aufweisen. Dadurch ergeben sich vielfältige Verstellmöglichkeiten aller Arbeits- bzw. Werkzeugglieder gegeneinander.

Bei quer zur Laufrichtung langen Werkzeugen ist es vorteilhaft, das jeweilige Arbeitsglied über die Arbeitsbreite zu teilen bzw. in dieser Richtung zwei oder mehr aneinander schließende Arbeitsglieder vorzusehen, deren Arbeitsflächen dann im wesentlichen ununterbrochen wie eine durchgehende Arbeitsfläche oder in zwei Nutzenbreiten gesondert arbeiten. Dadurch können die Arbeitsglieder einfacher hergestellt, montiert sowie ausgewechselt werden und bei Beschädigung eines Arbeitsgliedes muß dieses nicht über die gesamte Arbeitsbreite ersetzt werden. Alle Arbeitsglieder können wahlweise jedes der genannten Merkmale in gleicher oder unterschiedlicher Kombination aufweisen sowie im Querschnitt quer und/oder parallel zur Laufrichtung im wesentlichen gleich sein. In jeder dieser Richtungen können zwei bis alle Arbeitsglieder auch konstant durchgehende bzw. gleiche Dicke haben.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte Ausführungen darstellen können.

Ausführungsbeispiele der Erfindung sind in den Zeichnungen dargestellt und werden im Folgenden näher erläutert. In den Zeichnungen zeigen:
- Fig. 1: ein erfindungsgemäßes Rotations-Werkzeug im Querschnitt und
- Fig. 2: einen Ausschnitt einer weiteren Ausführungsform eines Arbeitsgliedes in Ansicht auf die Arbeitsseite.

Das Werkzeug 1 gemäß Fig. 1 dient zur durchgehenden Bearbeitung über eine Arbeitsbreite von mehr als 340 mm bzw. 500 mm, insbesondere von etwa 680 mm und ist als Querrill-Zylinder ausgebildet, welcher ausschließlich rechtwinklig zur Laufrichtung des Materiales und zu seiner dazu gleichgerichteten Laufrichtung liegende Linienrillen prägt und zwar bei jedem Umlauf eine Mehrzahl von im Abstand aufeinanderfolgenden und zueinander parallelen sowie gleichen Querrillen. Andere Bearbeitungen führt das Werkzeug nicht aus.

Das Werkzeug 1 weist als Kern einen walzenförmig zylindrischen Grundkörper auf, an dessen Enden frei vorstehende und gegenüber seinem Kerndurchmesser reduzierte Lagerzapfen zur Lagerung beiderseits der Arbeitsbreite in Wangen eines Maschinengestelles vorstehen können. Über den Umfang des Grundkörpers 2 verteilt sind vier Arbeitsglieder 3 bis 6 vorgesehen, von den zwei gleiche verstellbar am Grundkörper 2 gelagert sind. Ein weiteres Arbeitsglied 5 ist zwischen den verstellbaren Arbeitsgliedern 3, 4 unverstellbar am Grundkörper 2 befestigt, hat gegenüber den Arbeitsgliedern 3, 4 in Umfangsrichtung etwa gleich große Erstreckung und ist wie die Arbeitsglieder 3, 4 als Werkzeugglied ausgebildet. Dem Arbeitsglied 5 liegt, ebenfalls zwischen den Arbeitsgliedern 3, 4, ein viertes Arbeitsglied 6 gegenüber, das in Umfangsrichtung die kleinste Erstreckung hat und ebenfalls unverstellbar, jedoch auswechselbar befestigt ist. Alle Arbeitsglieder reichen etwa über dieselbe Längserstreckung des Grundkörpers 2 bzw. sind sie gleich lang und zwischen allen benachbarten Arbeitsgliedern kann jeweils eine am Boden vom Grundkörper 2 begrenzte Lücke gebildet sein, deren Erstreckung in Umfangsrichtung kleiner als jedes der Arbeitsglieder 3 bis 6 ist bzw. um die Drehachse in der Größenordnung von 5° bis 20° bzw. bei etwa 10° liegt.

Die vom Grundkörper 2 abgekehrten äußeren Umfangsseiten der Arbeitsglieder 4 bis 6 bilden die Arbeitsseite 7 des Werkzeuges 1, während die davon abgekehrten, dem Grundkörper 2 zugekehrten Seiten die Rückseiten 8 der Arbeitsglieder 3 bis 6 bilden. Die bearbeitenden Werkzeugglieder 3 bis 5 weisen jeweils einen stegförmig zur Arbeitsseite 7 vorstehenden, in einer Axialebene der Werkzeugachse liegenden Arbeitsvorsprung 9 auf, dessen äußerste Schmalkante die Arbeitsfläche 10 bildet, welche annähernd über die gesamte Länge des zugehörigen Werkzeuggliedes 3 bis 5 durchgeht und in Umfangsrichtung eine Breite in der Größenordnung von höchstens etwa 1 mm hat. Alle Arbeitsflächen 10 liegen in einem gemeinsamen Hüllzylinder, dessen Achse mit der Drehachse zusammenfällt.

Jedes Arbeitsglied 3 bis 6 weist einen im Querschnitt rechtwinklig zur Drehachse schalensegmentförmigen Tragkörper 11 auf, welcher in Umfangsrichtung nach beiden Seiten um ein Vielfaches der Breite der Arbeitsfläche 10 über den zugehörigen Arbeitskopf 9 vorsteht und beiderseits an den zugehörigen Arbeitskopf 9 anschließend bis zur davon entfernten Außenkante wie auch über seine gesamte Länge konstante Dicke hat. Die Außenflächen 12 und Stützflächen 13 der Tragkörper 11 sind bis auf den Bereich des jeweiligen Arbeitsvorsprunges 9 kontinuierlich durchgehend konvex bzw. konkav um die Drehachse oder dgl. gekrümmt, wobei die Außenflächen 12 einerseits und die Stützflächen 13 andererseits aller Arbeitsglieder 3 bis 6 gleiche Krümmungsradien bzw. Abstände von der Drehachse haben.

In Umfangsrichtung ist der jeweilige Tragkörper 11 durch eine vordere und eine hintere Laufkante 14, 15 begrenzt, die rechtwinklig zur Laufrichtung in einer Axialebene der Drehachse liegt und bis zu welcher etwa die zugehörige Außen- bzw. Stützfläche 12, 13 reicht. Diese Kantenflächen 14, 15 bilden die Flanken der Zwischenlücken. An seinen der Arbeitsbreite zugehörigen Enden ist der jeweilige Tragkörper 11 von Endkanten 16 begrenzt, welche jeweils zwischen den Flächen 12, 13 etwa eben durchgehen und in einer zur Dreh- bzw. Mittelachse rechtwinkligen Ebene liegen. Alle einander zugehörigen Kantenflächen 16 aller Tragkörper 11 liegen in einer gemeinsamen Ebene. Die Arbeitsfläche 10 ist einteilig vom zugehörigen Arbeitsvorsprung 9 gebildet, welcher seinerseits einteilig mit dem zugehörigen Tragkörper 11 ausgebildet ist, wodurch das einteilige Arbeitsglied 3 bis 5 gebildet ist. Das als einziges Auswucht-Gewicht dienende Arbeitsglied 6 weist keinen Vorsprung auf und ist ebenfalls einteilig ausgebildet.

Zur vollflächigen, jeweils etwa bis zu den Kantenflächen 14 bis 16 reichenden und auch in der Axialebene der zugehörigen Arbeitsfläche 10 liegenden Abstützung der von Vorsprüngen freien, teilzylindrischen Stützfläche 13 des jeweiligen Arbeitsgliedes 3 bis 6 bildet der äußerste Umfang des Grundkörpers 2 eine zylindrische Tragfläche 17, welche über die gesamte Länge der Arbeitsglieder 3 bis 6 reicht. Diese Tragfläche 17 ist nur von Bohrungen 18, 19 durchsetzt bzw. unterbrochen, welche ausschließlich in gemeinsamen Axialebenen der Drehachse nebeneinander sowie in dazu rechtwinkligen Axialebenen hintereinander jeweils in einer Mehrzahl vorgesehen sind. Für jedes Arbeitsglied sind zweckmäßig drei in Längsrichtung benachbarte Bohrungen 18, 19 vorgesehen, von denen zwei mit einem etwa ihrer größten Weite entsprechenden Abstand von der zugehörigen Endkante 16 liegen und eine in der Mitte dazwischen. In Umfangsrichtung sind für die Arbeitsglieder 3, 4 zwei benachbarte Bohrungen 18 und für das Arbeitsglied 5 drei benachbarte Bohrungen 18, 19 vorgesehen, während für das Arbeitsglied 6 nur eine einzige Längsreihe von Bohrungen 18 vorgesehen ist. Alle Bohrungen 18 sind als Sackloch-Gewindebohrungen ausgebildet, die gleiche Länge, gleichen Innendurchmesser und/oder gleiche Gewindesteigung haben. Die Bohrungen 19 sind gewindefrei glattflächig. Über die als Gleitfläche ausgebildete Tragfläche 17 stehen nach außen keinerlei Vorsprünge des einteiligen Kernes des Grundkörpers 2 vor.

Die zur Drehachse rechtwinkligen Bohrungen 18, 19 gehören zu Sicherungsmitteln 20 bzw. Stell- und Führungsmitteln 21 und können in Deckung mit Öffnungen 22 bis 24 des jeweiligen Arbeitsgliedes 3 bis 6 gebracht werden. Die Öffnungen 22 der Arbeitsglieder 3, 4 sind in Umfangsrichtung langlochartig langgestreckt und in Längsrichtung des Werkzeuges in ihrer Weite abgestuft, so daß sie jeweils einen engeren inneren und an die Stützfläche 13 anschließenden Öffnungsteil 25 sowie einen erweiterten äußeren und an die Außenfläche 12 anschließenden Öffnungsteil 26 etwa gleicher Tiefe bilden. Die Öffnungsteile 25, 26 gehen über zwei einander gegenüberliegende und an einem Ende der Öffnung 22 aneinander anschließende, versenkte Schultern 27 ineinander über, welche um die Drehachse gekrümmt sind und in Umfangsrichtung einen Bogenwinkel zwischen etwa 15° und 35°, insbesondere 25° einnehmen. Die Weite der Öffnungsteile 25, 26 ist über die gesamte Öffnungslänge sowie bis zur zugehörigen Kantenfläche 14, 15 etwa konstant. Die von den offenen Öffnungsenden an den Kantenflächen 14, 15 entfernten und näher beim zugehörigen Arbeitsvorsprung 9 liegenden Enden der Öffnungen 22 liegen im Abstand von diesem Arbeitsvorsprung 9 und in einem etwa der Öffnungslänge entsprechenden Abstand voneinander. Die teilzylindrischen Schultern 27 aller Arbeitsglieder 3, 4 liegen in einer gemeinsamen, zur Drehachse achsgleichen zylindrischen Hüllfäche. Beiderseits sowie an das innere Ende des jeweiligen Öffnungsteiles 25 unmittelbar anschließend ist die Stützfläche 13 an der Tragfläche 17 abgestützt.

Das Werkzeugglied 5 weist auf einer Seite seines Arbeitsvorsprunges 9 zwei in Umfangsrichtung im Abstand voneinander liegende Reihen von achssymmetrischen Druchgangsbohrungen 23 auf, die in allen Richtungen quer zur ihrer Bohrungsachse zentrierend wirken. In Umfangsrichtung auf der anderen Seite des Arbeitsvorsprunges 9 ist nur eine einzige Längsreihe von Durchgangsbohrungen 24 entsprechender Wirkung und Ausbildung vorgesehen. Das Arbeitsglied 6 weist etwa in der Mitte zwischen seinen Laufkanten nur eine einzige Längsreihe von Bohrungen 23 auf. Die Bohrungen 23 weisen an die zugehörigen Außenflächen 12 anschließend erweiterte Endabschnitte auf, während die Bohrung 24 zwischen der zugehörigen Außenfläche 12 und Stützfläche 13 konstant durchgeht.

Die Öffnungen 22 bis 24 dienen zur Aufnahme von Sicherungsgliedern 28, 29, wobei die Sicherungsglieder für die Öffnungen 22, 23 und die zugehörigen Bohrungen 18 durch Schraubbolzen gebildet sind, während die Sicherungsglieder für die Öffnungen 24 und die zugehörigen Bohrungen 19 durch gewindefreie und daher axial verschiebbare Zentrierstifte gebildet sind. Diese Stifte sitzen in einer Bohrung 24 fester als in der anderen Bohrung 19, in der sie leicht verschiebbar sind. Die Öffnungsteile 26 sind zur Aufnahme jeweils eines einzigen, einteiligen Zwischengliedes 30 vorgesehen, das einerseits am zugehörigen Sicherungsglied 28 und andererseits an den zugehörigen Schultern 27 beiderseits des Sicherungsgliedes 28 abgestützt ist. Das hülsenförmige und das Sicherungsglied 28 am Umfang umschließende Zwischenglied 30 weist eine um die Krümmungsachse der Schulter 27 teilzylindrisch gekrümmte Stirnfläche 31 auf, mit welcher es vollflächig gleitbar sowie verdrehgesichert an beiden Schultern 27 anliegt.

Die Weite des Öffnungsteiles 25 ist mit geringem Querspiel an die Weite des Schaftes 33 des Sicherungsgliedes 28 angepaßt, während die Weite des Öffnungsteiles 26 mit entsprechendem Bewegungsspiel an die Außenweite der zylindrischen Außenfläche des Zwischengliedes 30 angepaßt und daher gegenüber dem Kopf 32 des Sicherungsgliedes 28 wesentlich weiter ist. Das Zwischenglied 30 liegt ausschließlich im Öffnungsteil 26 und kann wie der Kopf 32 geringfügig über die Außenfläche 12 vorstehen, wobei der Kopf 32 zweckmäßig geringfügig weiter vorsteht und in seiner äußeren Endfläche ein Eingriffsglied für den drehschlüssigen Eingriff eines manuell zu bedienenden Werkzeuges aufweist. Die Schäfte 33 bzw. die Köpfe 32 aller Sicherungsglieder 28 können nach Länge, Außenweite und/oder Gewindesteigung gleich ausgebildet sein, so daß nur gleiche Schrauben 28 erforderlich sind, die alle gegeneinander ausgewechselt werden können. Entsprechend sind auch alle Stifte 29 gleich ausgebildet. Der Bogenabstand der dem Arbeitsglied 3 bzw. 4 zugehörigen Bohrungen 18 entspricht dem mittleren Bogenabstand der zugehörigen Öffnungen 22, so daß, wenn sich die Fläche 31 eines Sicherungsgliedes 28 unmittelbar benachbart zur zugehörigen Kante 14 bzw. 15 befindet, die Fläche 31 des zur anderen Kante 15 bzw. 14 benachbarten Sicherungsgliedes die größte Entfernung von dieser Kante einnimmt bzw. annähernd an das innere Ende der zugehörigen Öffnung 22 anschließt, das Arbeitsglied jedoch nicht vom Grundkörper abgenommen werden kann.

Bei geringfügig gelockerten Sicherungsgliedern 28 ist durch die beschriebene Ausbildung für jedes der beiden Arbeitsglieder 3, 4 eine Gleitführung 35 zwischen zwei einander gegenüberliegenden, konzentrisch gekrümmten bzw. parallelen Gleitflächen 17, 31 gebildet, die radiale Spielbewegungen des Arbeitsgliedes 3, 4 quer zu den Gleitflächen verhindern, jedoch Stellbewegungen ausschließlich in und entgegen Laufrichtung 34 des Werkzeuges 1 durch manuelles Verschieben des Arbeitsgliedes 3, 4 gegenüber dem Grundkörper 2 ohne Stelltrieb ermöglichen. Geringe Spielbewegungen sind auch in Längsrichtung möglich. Beide bzw. alle verstellbaren Arbeitsglieder 3, 4 sind unabhängig voneinander sowie unabhängig von allen übrigen Arbeitsgliedern 5, 6 verstellbar.

Das Werkzeug 1 bzw. dessen Arbeitsflächen 10 dienen zur Zusammenarbeit mit dem Umfang eines Gegenwerkzeuges, das um eine zum Werkzeug 1 parallele Achse drehbar ist und mit diesem einen in seiner Weite einstellbaren Durchlaufspalt für das Material bildet. Die Weite ist insbesondere durch Radialjustierung des Gegenwerkzeuges einstellbar. An der engsten Stelle des Durchlaufspaltes wird das Material zwischen der Arbeitsfläche 10 und dem gegebenenfalls druckelastisch nachgiebigen Gegenumfang eingeklemmt und gleichzeitig mit der Arbeitsfläche 10 die Rille so geprägt, daß sie eine nicht reversible Bearbeitung bzw. Verformung darstellt. Der Gegenumfang ist durchgehend gleichförmig zylindrisch und glatt, so daß der Arbeitsvorsprung 9 in jedem beliebigen Umfangsbereich mit gleicher Wirkung eingreifen kann und für den Eingriff der Arbeitsflächen 10 keine Gegenrillen erforderlich sind. Das Gegenwerkzeug und das Werkzeug 1 sind so, z.B. über einen einstufigen Riementrieb, miteinander antriebsverbunden, daß zur Schonung jede Arbeitsfläche 10 bei jedem folgenden Umlauf auf eine andere Umfangsstelle des Gegenwerkzeuges trifft als beim vorangehenden Umlauf. Der Gegenumfang kann durch eine Elastomerbeschichtung des ununterbrochen glatten zylindrischen sowie formstabil unnachgiebigen Umfanges eines Walzenkernes aus Stahl oder dgl. gebildet sein und eine Härte von etwa 40 - 80 Shore haben. Die durchgehend konstante Dicke der Beschichtung beträgt zweckmäßig etwa 10 mm. Die Ausbildung und Anordnung des Gegenwerkzeuges kann auch unabhängig von allen übrigen Ausbildungen für sich vorgesehen sein.

Nach dem Einstellen des jeweiligen Arbeitsgliedes 3, 4 wird dieses durch Festziehen der zugehörigen Sicherungsglieder 28 verspannt, so daß dann die Flächen 13, 17 einerseits und 27, 31 andererseits ineinander greifende Spannflächen bilden, welche alleine zur Lagesicherung des Arbeitsgliedes 3, 4 ausreichen. Die Außenfläche 12 des Arbeitsgliedes 6 kann zur Führung des Materiales dienen. Werden die in die Bohrungen 18 eingeschraubten Sicherungsbolzen 28, gegebenenfalls einschließlich der Zwischenglieder 30 herausgeschraubt und völlig vom Grundkörper 2 getrennt, so kann das zugehörige Arbeitsglied 3 bis 6 als Ganzes und gegebenenfalls einschließlich der Sicherungsglieder 28, 30 vom Grundkörper 2 abgenommen werden. Die Köpfe 32 der Sicherungsglieder 28 der Arbeitsglieder 5, 6 liegen vollständig versenkt in deren Außenflächen 12.

Gemäß Fig. 2 kann das Arbeitsglied 3a zwischen den Reihen von Öffnungen 22 auch zwei oder mehr unmittelbar benachbarte sowie zueinander parallele Arbeitsvorsprünge 9 aufweisen. Das Ende des jeweiligen Vorsprunges 9 ist zweckmäßig geringfügig gegenüber der zugehörigen Endkante 16 zurückversetzt. Die Arbeitsglieder 3, 4 können jeweils so weit nach beiden Richtungen verstellt werden, daß jeweils eine ihrer Laufkanten 14, 15 an der gegenüberliegenden Laufkante 15, 14 des benachbarten Arbeitsgliedes 5, 6 anschlägt und zwischen diesen Laufkanten dann keine Lücke mehr gegeben ist, während die Lücke an der davon entfernten Laufkante entsprechend vergrößert ist.

## Patentansprüche

1. Rotations-Werkzeug (1), insbesondere Querprägewerkzeug für Lagen-Material aus Substratwerkstoffen oder dgl., wie Papier, mit einem Grundkörper (2) und mindestens einem zum bearbeitenden Eingriff in das Material eine Arbeitsfläche (10) aufweisenden Arbeitsglied (3 bis 6), welches eine Arbeitsebene und Außenkanten (14 bis 16) aufweist sowie zur stufenlosen Verstellung parallel zur Arbeitsebene als Sicherungsfläche eine in der Arbeitsebene versenkte Gegenfläche (27) mit einer Öffnung (22) für ein Sicherungsglied (28) von Sicherungsmitteln (20) aufweist, dadurch gekennzeichnet, daß die Öffnung (22) an einer Außenkante (14, 15) des Arbeitsgliedes (3, 4) mündet.

2. Werkzeug nach Anspruch 1, dadurch gekennzeichnet, daß das Arbeitsglied (3 bis 6) an einer von einer Rückseite (8) abgekehrten Arbeitsseite (7) die Arbeitsfläche (10) aufweist, daß das Arbeitsglied (3 bis 6) gegenüber dem Grundkörper (2) und einem weiteren Arbeitsglied in unterschiedlichen Stellungen anzuordnen sowie in wenigstens einer der Stellungen festzusetzen ist, daß dem Werkzeug (1) eine Laufrichtung (34) einer Arbeitsbewegung zugeordnet und das Arbeitsglied (3 bis 6) etwa in dieser Laufrichtung (34) verstellbar ist, und daß das Arbeitsglied (3 bis 6) mit den ineinander greifenden Sicherungsflächen (13, 17 bzw. 27, 31) im wesentlichen stufenlos verstellbar sowie in jeder Stellung festsetzbar und um eine gegenüber seiner Arbeitserstreckung in Laufrichtung (34) mindestens 10-bis 20-fache Strecke verstellbar sowie auswechselbar befestigt ist.

3. Werkzeug nach Anspruch 1 oder 2, dadurch gekennzeichnet, daß das Arbeitsglied (3 bis 6) einen gegenüber seiner Arbeitsfläche (10) wesentlich größeren Tragkörper (11) aufweist ist, daß das Arbeitsglied (3 bis 6) im wesentlichen einteilig mit dem zugehörigen Tragkörper (11) ausgebildet ist, und daß voneinander abgekehrte Seiten (7, 8) des Tragkörpers (11) in wenigstens einem Querschnitt im wesentlichen über dessen Erstreckung annähernd parallel sind sowie annähernd gleiche Erstreckung haben.

4. Werkzeug nach einem der vorhergehenden Ansprüche, dadurch gekennzeichnet, daß das Arbeitsglied (3 bis 6) in Ansicht auf die Arbeitsfläche (10) an der Rückseite (8) wenigstens eine in mindestens einer Richtung über die Arbeitsfläche (10) um mehr als den Stellweg vorstehende Stützfläche (13) aufweist, daß die Stützfläche (13) in und entgegen Laufrichtung (34) über die Arbeitsfläche (10) vorsteht, und daS die Stützfläche (13) als im wesentlichen kontinuierlich durchgehende sowie von Vorsprüngen freie Stützfläche (13) ausgebildet ist.

5. Werkzeug nach einem der vorhergehenden Ansprüche, dadurch gekennzeichnet, daß das Arbeitsglied (3 bis 5) im Querschnitt einen vom Grundkörper (2) weggerichtet frei vorstehenden, stegförmigen Vorsprung (9) bildet, daß das Arbeitsglied (3 bis 5) im Querschnitt seiner gegenüber dem Grundkörper (2) unnachgiebig starren Arbeitsfläche (10) abnimmt, und daß vorzugsweise der Vorsprung (9) im Querschnitt ausgerundet in eine gegenüber seiner Arbeitsfläche (10) zurückversetzte Außenfläche (12) übergeht.

6. Werkzeug nach einem der vorhergehenden Ansprüche, dadurch gekennzeichent, daß das Arbeitsglied (3 bis 6) mit den Sicherungsmitteln (20) quer zur Laufrichtung (34) und in Laufrichtung spielfrei zu sichern ist, daß das ein Arbeitsglied (3 bis 6) im wesentlichen ausschließlich mit seiner Stützfläche (13) gegen eine zur Laufrichtung (34) etwa parallele Tragfläche (17) des Grundkörpers (2) spannbar ist, und daß das Arbeitsglied (3 bis 6) mit zwei im Abstand voneinander beiderseits der Arbeitsfläche (10) liegenden Sicherungsgliedern (28, 29) zu sichern ist.

7. Werkzeug nach einem der vorhergehenden Ansprüche, dadurch gekennzeichnet, daß in Ansicht auf die Arbeitsfläche (10) das Arbeitsglied (3 bis 6) mit dem innerhalb seiner Außenkanten (14 bis 16) liegenden Sicherungsglied (28) zu sichern ist, daß das Arbeitsglied (3 bis 6) mit dem in die als zentrierende Versenköffnung vorgesehene Öffnung (22 bis 24) eingreifenden, als Sicherungsbolzen ausgebildeten Sicherungsglied (28, 29) zu sichern ist, daß das Arbeitsglied (3 bis 6) mit einer Gleitführung (35) im wesentlichen spielfrei nur mit einem einzigen Freiheitsgrad zu lagern ist, daß Stellmittel (21) zur Justierung des Lagerspieles sowie der Gleitreibung der Gleitführung (35) vorgesehen sind, und daß die getriebefreien Stellmittel (21) durch die Sicherungsmittel (20) gebildet sind.

8. Werkzeug nach einem der vorhergehenden Ansprüche, dadurch gekennzeichnet, daß die Sicherungsflächen (13, 27) des Arbeitsgliedes (3 bis 6) ausschließlich in einem sich von der Rückseite (8) bis zur Arbeitsseite (7) erstreckenden sowie gegenüber der Arbeitsseite (7) zur Rückseite (8) versetzten Bereich vorgesehen sind, daß voneinander abgekehrte Sicherungsflächen (13, 27) des Arbeitsgliedes (3 bis 6) etwa parallel zueinander liegen, daß die zur Arbeitsseite (7) weisende Gegenfläche (27) in der Arbeitsseite (7) versenkt vorgesehen ist, daß die Sicherungsmittel (20) für das Arbeitsglied (3, 4) mindestens eine langgestreckte Führung (35) bilden, und daß insbesondere die Öffnung (22) eine in der Weite abgestufte Durchgangsöffnung ist.

9. Werkzeug nach einem der vorhergehenden Ansprüche, dadurch gekennzeichnet, daß die Sicherungsmittel (20) für das Arbeitsglied (3, 4) mindestens einen Sicherungsstein (30) aufweisen, daß in den Sicherungsstein (30) ein Sicherungsbolzen (28) und ein Sicherungskopf (32) versenkt eingreifen, daß vorzugsweise der hülsenförmige, einen abgestuften Innenquerschnitt aufweisende Sicherungsstein (30) als Gleitstein ausgebildet sowie mit einer Gleitfläche (31) zur Abstützung an dem zugehörigen Arbeitsglied (3, 4) versehen ist, daß der Betätigungs-Zugriff zur Lageänderung und Festsetzung des Arbeitsgliedes (3 bis 6) im wesentlichen ausschließlich von der Arbeitsseite (7) her vorgesehen ist, daß der erweiterte Sicherungskopf (32) am Arbeitsglied (3 bis 6) abzustützen ist, und daß der Sicherungskopf (32) teilweise versenkt im zugehörigen Arbeitsglied (3 bis 6) liegt.

10. Werkzeug nach einem der vorhergehenden Ansprüche, dadurch gekennzeichnet, daß der Grundkörper (2) für das Arbeitsglied (3 bis 6) eine in sowie quer zur Laufrichtung im wesentlichen kontinuierlich glatt über die zugehörige Erstreckung des Arbeitsgliedes (3 bis 6) durchgehende und von wenigstens einer Öffnung (18, 19) zur Aufnahme der Sicherungsglieder (28, 29) durchsetzte Tragfläche (17) aufweist, daß die Tragfläche (17) über die gesamte Erstreckung des Grundkörpers kontinuierlich glatt durchgeht, daß eine Mehrzahl gesonderter Arbeitsglieder (3 bis 6) in bzw. quer zur Laufrichtung (4) benachbart zueinander am Grundkörper (2) anzuordnen ist, welcher zur Führung, Zentrierung und Spannung des jeweiligen Arbeitsgliedes (3 bis 6) von Nuten frei ist, daS ein Arbeitsglied (6) als Auswucht-Gewicht vorgesehen und von Arbeitsflächen (10) frei ist, und daß ein Arbeitsglied (5, 6) mit einem Zentrierglied (29) in allen Richtungen radial zur Zentrierachse im wesentlichen spielfrei gegenüber dem Grundkörper (2) auszurichten ist.

11. Werkzeug nach einem der vorhergehenden Ansprüche, dadurch gekennzeichnet, daß das Arbeitsglied (3 bis 6) als Schalensegment ausgebildet ist, daß das Arbeitsglied (3 bis 6) im wesentlichen über seine gesamte Erstreckung konstante sowie gegenüber seiner größten Ausdehnung 10-bis 20-fach kleinere Dicke aufweist, und daß der einteilige Grundkörper (2) als zylindrischer Walzenkörper ausgebildet ist, dessen Tragfläche (17) mit voneinander abgekehrten Enden (16) mindestens eines Arbeitsgliedes (3 bis 6) bündig abschließt.

12. Werkzeug nach einem der vorhergehenden Ansprüche, dadurch gekennzeichnet, daß zur nicht in getrennte Einzellagen trennenden Bearbeitung für den periodischen Eingriff des Arbeitsgliedes (3, 4) wenigstens ein mitlaufender und an mehreren Stellen für diesen Eingriff ausgebildeter Gegenumfang eines Gegenwerkzeuges vorgesehen ist.

13. Werkzeug nach einem der vorhergehenden Ansprüche, dadurch gekennzeichnet, daß eine für den Eingriff der Arbeitsfläche (10) vorgesehene Gegenfläche, wie ein Gegenumfang, durchgehend vertiefungsfrei, zylindrisch sowie unter dem Arbeitsdruck der Arbeitsfläche im wesentlichen auf diese begrenzt rückstellend elastisch nachgiebig ist, und daß die Gegenfläche durch eine Elastomerschicht gebildet sowie insbesondere im Arbeitseingriff mit einer von der Laufgeschwindigkeit der Arbeitsfläche (10) geringfügig abweichenden Laufgeschwindigkeit angetrieben ist.

## Claims

1. Rotating tool (1), particularly a transverse impressing tool for layer material of substrate materials or the like, such as paper, having a body (2) and at least one working member (3 to 6) having a working face (10) for machining engagement in the material and which has a working plane and outer edges (14 to 16), as well as for the continuous adjustment parallel to the working plane, as a locking surface a mating surface (27) countersunk in the working plane and having an opening (22) for a locking member (28) of locking means (20), characterized in that the opening (22) issues at an outer edge (14, 15) of the working member (3, 4).

2. Tool according to claim 1, characterized in that on a working side (7) remote from a rear side (8), the working member (3 to 6) has the working face (10), that the working member (3 to 6) can be placed in different positions with respect to the body (2) and a further working member and is to be fixed in at least one of the positions, that with the tool (1) is associated a running direction (34) of a working movement and the working member (3 to 6) is adjustable roughly in this running direction (34) and that the working member (3 to 6) with the interengaging locking surfaces (13, 17 or 27, 31) is substantially continuously adjustable and fixable in each position and is adjustable and interchangeably fixed about an at least 10 to 20 times extension compared with its working extension in the running direction (34).

3. Tool according to claim 1 or 2, characterized in that the working member (3 to 6) has a much larger supporting body (11) than its working face (10), that the working member (3 to 6) is constructed substantially in one piece with the associated supporting body (11) and that remote sides (7, 8) of the supporting body (11) in at least one cross-section are approximately parallel substantially over the extension thereof and have approximately the same extension.

4. Tool according to one of the preceding claims, characterized in that in a view of the working face (10) on the rear side (8) the working member (3 to 6) has at least one supporting face (13) projecting by more than the adjusting path over the working face (10) in at least one direction, that the supporting face (13) projects in and counter to the running direction (34) over the working face (10) and that the supporting face (13) is constructed as a substantially continuously through, projection-free supporting face (13).

5. Tool according to one of the preceding claims, characterized in that the working member (3 to 5) in cross-section forms a freely projecting, web-like projection (9) directed away from the body (2), that the working member (3 to 5) decreases in the cross-section of its non-resilient, rigid working face (10) compared with the body (2) and that preferably the projection (9) rounded in cross-section passes into an outer face (12) set back compared with its working face (10).

6. Tool according to one of the preceding claims, characterized in that the working member (3 to 6) is to be locked in clearance-free manner with the locking means (20) transversely to the running direction (34) and in the running direction, that one working member (3 to 6) can be braced substantially exclusively with its supporting face (13) against a supporting face (17) of the body (2) roughly parallel to the running direction (34) and that the working member (3 to 6) is to be locked with two spaced locking members (28, 29) on either side of the working face (10).

7. Tool according to one of the preceding claims, characterized in that in a view of the working face (10) the working member (3 to 6) is to be locked with the locking member (28) located within its outer edges (14 to 16), that the working member (3 to 6) is to be locked with the locking member (28, 29), constructed as a locking bolt and engaging in the opening (22 to 24) provided as a centring countersunk opening, that the working member (3 to 6) is to be mounted with a sliding guide (35) in substantially clearance-free manner with only a single degree of freedom, that adjusting means (21) are provided for adjusting the bearing clearance and the sliding friction of the sliding guide (35) and that the gear-free adjusting means (21) are formed by the locking means (20).

8. Tool according to one of the preceding claims, characterized in that the locking faces (13, 27) of the working member (3 to 6) are provided exclusively in an area displaced with respect to the working side (7) towards the rear side (8) and extending from the rear side (8) to the working side (7), that remote locking faces (13, 27) of the working member (3 to 6) are roughly parallel to one another, that the mating surface (27) directed towards the working side (7) is countersunk in the working side (7), that the locking means (20) for the working member (3, 4) form at least one elongated guide (35) and that in particular the opening (22) is a width-stepped through opening.

9. Tool according to one of the preceding claims, characterized in that the locking means (20) for the working member (3, 4) have at least one locking member (30), that in the locking member (30) engage in countersunk manner a locking bolt (28) and a locking head (32), that preferably the sleeve-like locking member (30) having a stepped internal cross-section is constructed as a sliding member and is provided with a sliding face (31) for supporting on the associated working member (3, 4), that the operating engagement is provided for changing the position and fixing the working member (3 to 6) substantially exclusively from the working side (7), that the widened locking head (32) is to be supported on the working member (3 to 6) and that the locking head (32) is located in partly countersunk manner in the associated working member (3 to 6).

10. Tool according to one of the preceding claims, characterized in that the body (2) for the working member (3 to 6) has a supporting surface (17) extending in and transversely to the running direction substantially continuously and smoothly over the associated extension of the working member (3 to 6) and traversed by at least one opening (18, 19) for receiving the locking members (28, 29), that the supporting surface (17) passes in a continuous smooth manner over the entire extension of the body, that a plurality of separate working members (3 to 6) are to be positioned in and transversely to the running direction (4) adjacent to one another on the body (2), which for guiding, centring and bracing the particular working member (3 to 6) is free from grooves, that a working member (6) is provided as a balancing weight and is free from working faces (10) and that a working member (5, 6) with a centring member (29) is to be oriented in all directions radially to the centring axis in a substantially clearance-free manner with respect to the body (2).

11. Tool according to one of the preceding claims, characterized in that the working member (3 to 6) is constructed as a shell segment, that the working member (3 to 6) substantially over its entire extension has a constant thickness, which is 10 to 20 times smaller than its greatest extension and that the one-piece body (2) is constructed as a cylindrical roll body, whose supporting surface (17) terminates flush with remote ends (16) of at least one working member (3 to 6).

12. Tool according to one of the preceding claims, characterized in that for machining not separating into separate individual layers for the periodic engagement of the working member (3, 4) is provided at least one jointly running mating circumference of a mating tool constructed at several points for said engagement.

13. Tool according to one of the preceding claims, characterized in that a mating surface, such as a mating circumference, provided for the engagement of the working face (10) is depression-free throughout, cylindrical and under the working pressure of the working face is resiliently elastically flexible substantially limited there to and that the mating face is formed by an elastomer layer and in particular in working engagement is driven with a running speed differing slightly from the running speed of the working face (10).

## Revendications

1. Outil rotatif (1), notamment outil de gaufrage transversal pour un matériau en couches constitué de matériaux de substratum ou similaires, tel que du papier, avec un corps de base (2) et au moins un élément de travail (de 3 à 6) présentant une surface de travail (10) pour une action d'usinage dans le matériau, lequel élément présente un plan de travail et des faces latérales (de 14 à 16) ainsi qu'une surface conjuguée (27) noyée dans le plan de travail, en tant que surface d'assurage, pour un réglage sans graduations parallèlement par rapport au plan de travail, pourvue d'une ouverture (22) pour un élément d'assurage (28) faisant partie de moyens d'assurage (20), caractérisé en ce que l'ouverture (22) débouche sur une face extérieure (14, 15) de l'élément de travail (3, 4).

2. Outil selon la revendication 1, caractérisé en ce que l'élément de travail (de 3 à 6) présente sur une face de travail (7) opposée à une face arrière (8) la surface de travail (10), en ce que l'élément de travail (de 3 à 6) peut être disposé par rapport au corps de base (2) et par rapport à un autre élément de travail dans des positions différentes ainsi qu'il peut être fixé dans au moins une de ces positions, en ce qu'un sens de marche (34) du mouvement de travail est attribué à un outil (1) et que l'élément de travail (de 3 à 6) peut être déplacé approximativement dans cette direction de marche (34), et en ce que l'élément de travail (de 3 à 6) peut être fixé de manière déplaçable essentiellement sans graduations avec les surfaces d'assurage (13, 17 ou encore 27, 31) qui s'engagent les unes dans les autres, ainsi que de manière à pouvoir être serré dans chaque position et pouvant être déplacé d'une distance au moins de 10 jusqu'à 20 fois plus grande par rapport à son étendue de travail en direction de marche (34) ainsi que de manière interchangeable.

3. Outil selon la revendication 1 ou 2, caractérisé en ce que l'élément de travail (de 3 à 6) présente un corps de support (11) essentiellement plus grand par rapport à sa surface de travail (10), en ce que l'élément de travail (de 3 à 6) est réalisé essentiellement d'une seule pièce avec le corps de support (11) correspondant, et en ce que des faces (7, 8) opposées l'une à l'autre du corps de support (11) sont approximativement parallèles ainsi qu'elles ont approximativement la même étendue pour au moins une section transversale et essentiellement sur toute son étendue.

4. Outil selon une des revendications précédentes, caractérisé en ce que l'élément de travail (de 3 à 6) présente en projection sur la surface de travail (10) au côté postérieur (8) au moins une surface d'appui (13) saillante dans au moins une direction au-delà de la surface de travail (10) plus que le parcours de réglage, en ce que la surface d'appui (13) salle au-delà de la surface de travail (10) dans le sens de marche (34) et dans le sens opposé, et en ce que la surface d'appui (13) est réalisée en tant que surface d'appui (13) essentiellement continue sur toute la longueur ainsi que libre de salles.

5. Outil selon une des revendications précédentes, caractérisé en ce que l'élément de travail (de 3 à 5) forme en section transversale une saillie (9) en forme de listeau saillant librement hors du corps de base (2), en ce que l'élément de travail (de 3 à 5) diminue en ce qui concerne la section transversale de sa surface de travail (10) immobile de manière inflexible par rapport au corps de base (2) et en ce que de préférence la saillie (9) passe de manière arrondie en section transversale à une surface extérieure (12) décalée en arrière par rapport à sa surface de travail (10).

6. Outil selon une des revendications précédentes, caractérisé en ce que l'élément de travail (de 3 à 6) peut être assuré sans jeu par les moyens d'assurage (20) transversalement par rapport au sens de marche (34) et en direction de marche, en ce qu'un élément de travail (de 3 à 6) peut être serré en substance exclusivement par sa surface d'appui (13) contre une surface de support (17) du corps de base (2) approximativement parallèle à la direction de marche (34), et en ce que l'élément de travail (de 3 à 6) peut être assuré avec deux éléments d'assurage (28, 29) qui se trouvent des deux côtés de la surface de travail (10) écartés l'un de l'autre.

7. Outil selon une des revendications précédentes, caractérisé en ce qu'en vue sur la surface de travail (10) l'élément de travail (de 3 à 6) peut être assure par l'élément d'assurage (28) situé entre ses bords extérieurs (de 14 à 16), en ce que l'élément de travail (de 3 à 6) peut être assuré par l'élément d'assurage (28, 29) qui fait prise dans l'ouverture (de 22 à 24) prévue en tant que ouverture de noyure centrante et qui est réalisé en tant que boulon d'arrêt, en ce que l'élément de travail (de 3 à 6) peut être logé avec un guidage à glissière (35) essentiellement sans jeu seulement avec un degré de liberté, en ce que des moyens de réglage (21) sont prévus pour l'ajustage du jeu de palier ainsi que du frottement de glissement du guidage à glissière (35), et en ce que les moyens de réglage (21) sans engrenage sont formés par les moyens d'assurage (20).

8. Outil selon une des revendications précédentes, caractérisé en ce que les surfaces d'assurage (13, 27) de l'élément de travail (de 3 à 6) sont prévues exclusivement dans un domaine qui s'étend du côté arrière (8) jusqu'au côté de service (7) et qui est décalé par rapport au côté de service (7) vers le côté arrière (8), en ce que des surfaces d'assurage (13, 27) opposées et détournées l'une de l'autre de l'élément de travail (de 3 à 6) se trouvent approximativement de manière parallèle l'une à l'autre, en ce que la surface conjuguée (27) orientée vers le côté de service (7) est prévue dans la face de service (7) de façon noyée, en ce que les moyens d'assurage (20) forment pour l'élément de travail (3, 4) au moins un guidage (35) allongé, et en ce que notamment l'ouverture (22) est une ouverture de passage graduelle en largeur.

9. Outil selon une des revendications précédentes, caractérisé en ce que les moyens d'assurage (20) pour l'élément de travail (3,4) présentent au moins un coulisseau d'assurage (30), en ce qu'un boulon d'assurage (28) et une tête d'assurage (32) s'engagent dans le coulisseau d'assurage (30) de manière noyée, en ce que de préférence le coulisseau d'assurage (30) en forme de douille, qui présente une section transversale intérieure graduelle, est réalisé en tant que glisseur ainsi qu'il est muni d'une surface de glissement (31) pour l'appui sur l'élément de travail (3, 4) correspondant, en ce que l'accès de commande pour le changement de position et le serrage de l'élément de travail (de 3 à 6) est prévu en substance exclusivement par le côté de service (7), en ce que la tête d'assurage (32) élargie est à appuyer sur l'élément de travail (de 3 à 6), et en ce que la tête d'assurage (32) se trouve noyée en partie dans l'élément de travail (de 3 à 6) correspondant.

10. Outil selon une des revendications précédentes, caractérisé en ce que le corps de base (2) présente une surface de support (17) continue essentiellement lisse sans interruption en direction de marche et contre sur toute l'étendue correspondante de l'élément de travail (de 3 à 6) et traversée par au moins une ouverture (18, 19) pour le logement des éléments d'assurage (28, 29), en ce que la surface de support (17) s'étend de manière continuellement lisse sur la totalité de l'étendue du corps de base, en ce que plusieurs éléments de travail (de 3 à 6) distincts sont à disposer sur le corps de base (2) en direction de marche (4) ou encore transversalement de manière limitrophe les uns envers les autres, lequel corps de base ne présente aucune rainure pour le guidage, le centrage et le serrage de l'élément de travail (de 3 à 6) correspondant, en ce qu'un élément de travail (6) est prévu en tant que masse d'équilibrage et est libre de surfaces de travail (10), et en ce qu'un élément de travail (5, 6) peut être orienté essentiellement sans jeu par rapport au corps de base (2) par un élément de centrage (29) dans toutes les directions, radialement par rapport à l'axe de centrage.

11. Outil selon une des revendications précédentes, caractérisé en ce que l'élément de travail (de 3 à 6) est réalisé en tant que segment de coque, en ce que l'élément de travail (de 3 à 6) présente essentiellement sur toute son étendue une épaisseur constante ainsi que de 10 à 20 fois plus petite par rapport à son étendue plus grande, et en ce que le corps de base (2) d'une seule pièce est réalisé en tant que corps de cylindre, dont la surface de support (17) s'achève au ras avec les extrémités (16) opposés entr'elles au moins d'un élément de travail (de 3 à 6).

12. Outil selon une des revendications précédentes, caractérisé en ce que pour le traitement non séparé en couches distinctes pour l'engagement périodique de l'élément de travail (3, 4) est prévue au moins une circonférence conjuguée d'un outil conjugué à rotation simultanée et réalisée dans plusieurs points pour cet engagement.

13. Outil selon une des revendications précédentes, caractérisé en ce qu'une surface conjuguée prévue pour l'engagement de la surface de travail (10), tel qu'une circonférence conjuguée est continuellement libre d'encoches cylindrique ainsi que rétablissant essentiellement les limites de celles-ci de manière élastiquement flexible sous la pression de service de la surface de travail, et en ce que la surface conjuguée est formée par une couche d'élastomère ainsi que actionnée notamment pendant l'engagement de travail avec une vitesse de marche légèrement différente de la vitesse de marche de la surface de travail (10).
